# EUROPÄISCHE PATENTSCHRIFT

(11) **EP 1 508 196 B1**
(45) Veröffentlichungstag und Bekanntmachung des Hinweises auf die Patenterteilung: **12.10.2005**
(21) Anmeldenummer: 03755038.1
(22) Anmeldetag: 13.03.2003
(51) Int. Cl.: H02P 13/06

(54) **MOTORANTRIEB**
MOTOR DRIVE
ENTRAINEMENT PAR MOTEUR

(30) Priorität: 24.05.2002 DE 10222941
(43) Veröffentlichungstag der Anmeldung: 23.02.2005
(73) Patentinhaber: Maschinenfabrik Reinhausen GmbH, 93059 Regensburg (DE)
(72) Erfinder: ACH, Jürgen, 93059 Regensburg (DE)
(86) Internationale Anmeldenummer: PCT/EP2003/002579
(87) Internationale Veröffentlichungsnummer: WO 2003/100961

(56) Entgegenhaltungen:
- WO-A-01/92978
- DE-A- 2 947 769
- DE-C- 19 707 548
- US-A- 5 736 827
- US-B1- 6 307 283

## Beschreibung

Die Erfindung betrifft einen Motorantrieb für Stufenschalter, Umsteller und Tauchkernspulen gemäß dem Oberbegriff des ersten Patentanspruches. Ein solcher Motorantrieb ist aus der WO 98/38661 bekannt.

Der eingangs genannte Motorantrieb dient zur Einstellung des Stufenschalters, des Umstellers oder der Tauchkernspule auf die jeweils gewünschte Betriebsstellung; in ihm sind alle mechanischen und elektrischen Baugruppen, die zum Antrieb erforderlich sind, vereinigt.

Aus der Firmenschrift BA 47/91 de "Motorantriebe" der Anmelderin ist der prinzipielle Aufbau eines solchen Motorantriebes bekannt. Wichtige mechanische Baugruppen sind das Lastgetriebe und das Steuergetriebe. Das Lastgetriebe betätigt direkt den Stufenschalter o. dgl.; es weist dazu einen entsprechend dimensionierten Elektromotor als Antriebsmotor auf. Das Steuergetriebe enthält eine Nockenscheibe, die sich bei jeder Umschaltung des Stufenschalters o. dgl., d. h. Betätigung des Motorantriebes, um eine volle Umdrehung dreht. Diese Nockenscheibe enthält Schaltnocken zur Betätigung verschiedenster Nockenschalter, die ihrerseits Bestandteil der noch zu erläuternden elektrischen Baugruppe sind. Das Steuergetriebe enthält weiterhin Mittel zur Anzeige der Stufenstellung bzw. des Schaltschrittes während der Umschaltung.

Die elektrischen Baugruppen im Motorantrieb bestehen aus den verschiedensten Stromkreisen; dazu gehören der Motorstromkreis, bei dem die Klemmen des Antriebsmotors über Bremsschütze, Motorschütze und andere Schaltmittel mit der Stromzuleitung verbunden sind. Dazu gehören weiterhin der Steuerstromkreis und verschiedene Meldestromkreise und Auslösestromkreise für Motorschutzschalter. Die Steuerung des Motorantriebes erfolgt nach dem Prinzip der Schrittschaltung, d. h. ein Verstellvorgang um einen Schaltschritt wird durch einen einmaligen Steuerimpuls eingeleitet und danach zwangsläufig - praktisch unaufhaltsam - zu Ende geführt. Die Abtriebswelle des Motorantriebes, die, von dessen Antriebsmotor betätigt, mit der Antriebswelle des Stufenschalters o. dgl. gekuppelt ist, vollführt dabei eine genau festgelegte Anzahl von Umdrehungen. Die Laufzeit dieser Schrittschaltung wird durch eine Steuemocke des Steuergetriebes mit genau einer Umdrehung je Stufe bestimmt.

Die erläuterten notwendigen Grundfunktionen des Motorantriebes sind in der IEC 60214 festgelegt. Diese IEC fordert u. a. auch eine Durchlaufschutzeinrichtung, die im Fehlerfall ein unkontrolliertes Durchlaufen des Motorantriebes bis in dessen Endstellung verhindert. Zu einem solchen Versagen der Schrittschaltung des Motorantriebes kann es durch ein "klebendes" Motorschütz, defekte Nockenschalter, eine defekte Schützspule oder auch durch einen zu großen Nachlauf des Antriebsmotors kommen. In einem solchen Fehlerfall muss die geforderte Durchlaufschutzeinrichtung zuverlässig den Motorschutzschalter auslösen und damit den Motorantrieb stillsetzen, um dessen unerwünschtes Durchlaufen bis in die Endposition gerade zu verhindern.

Dazu ist es aus der bereits genannten Firmenschrift BA 47/91de "Motorantriebe" bereits bekannt, die Laufzeit des Motorantriebes mittels eines Zeitrelais zu überwachen, wobei das Zeitrelais dabei auf die maximal mögliche Laufzeit des Motorantriebes einschließlich ggf. erforderlicher Durchlaufstellungen eingestellt wird. Nachteilig dabei sind die hohen Kosten eines solchen Zeitrelais, die Fehleranfälligkeit der Elektronik bei rauem Trafobetrieb und die relativ späte Fehlererkennung bei Motorantrieben mit mehreren Durchlaufstellungen. Außerdem wird ein Defekt im Zeitrelais selbst nicht erkannt und damit der gesamte Durchlaufschutz wirkungslos.

Aus der eingangs ebenfalls bereits genannten WO 98/38661 ist eine weitere Durchlaufschutzeinrichtung bekannt, bei der im Steuergetriebe zwei zusätzliche Steuemocken vorhanden sind, die mit zusätzlichen nockengesteuerten Überwachungskontakten korrespondieren und die Betriebszustände der Schütze während der Laufzeit überwachen. Bei dieser Durchlaufschutzeinrichtung prüft einer der zusätzlichen Überwachungskontakte zu Beginn des jeweiligen Umschaltvorganges ab, ob einer der Motorschütze aktiviert ist und das Schrittschaltschütz nicht betätigt ist. Der andere der beiden Überwachungskontakte prüft etwa in der Mitte des jeweiligen Umschaltvorganges ab, ob dann das Schrittschaltschütz betätigt ist. Ist dies nicht der Fall, wird die Auslösespule des Motorschutzschalters betätigt und damit der Motorantrieb stillgesetzt. Auch dabei treten verschiedene Nachteile auf: Zunächst einmal ist bei dem ersten Überwachungskontakt zur Überprüfung der Schaltzustände zu Beginn des Umschaltvorganges ein richtungsabhängiges Schaltverhalten nötig. Dies erfordert eine aufwändige und kostenintensive Mechanik. Des Weiteren sind die beiden Überwachungskontakte nach dem Stand der Technik nicht eigensicher aufgebaut, d. h. der Ausfall eines dieser Kontakte wird im normalen Betrieb nicht erkannt und führt im Fehlerfall zu einem unkontrollierten Durchlauf des Motorantriebes in die Endstellung - die Durchlaufschutzeinrichtung ist in einem solchen Fall wirkungslos. Des Weiteren kann es bei der bekannten Lösung auftreten, dass der zweite der beiden beschriebenen Überwachungskontakte etwa in der Mitte des Umschaltvorganges einen Fehler erkennt, was bestimmungsgemäß zur Auslösung des Motorschutzschalters führt, bei einer Schaltung des Stufenschalters etwa mit einem Vorwähler jedoch problematisch ist, da zu diesem Zeitpunkt während der Umschaltung der Vorwähler noch geöffnet ist.

Aufgabe der Erfindung ist es, einen Motorantrieb der eingangs genannten Art anzugeben, der die beschriebenen Nachteile des Standes der Technik nicht aufweist und mit technisch einfachen und kostengünstigen Mitteln einen zuverlässigen Durchlaufschutz ermöglicht, wobei die einzelnen Bauteile selbstüberwachend sein sollen, d. h. auch interne Fehler der Durchlaufschutzeinrichtung erfasst werden sollen.

Diese Aufgabe wird durch einen Motorantrieb mit den Merkmalen des ersten Patentanspruches gelöst. Die Unteransprüche betreffen vorteilhafte Weiterbildungen der Erfindung.

Die erfindungsgemäße Anordnung und Betätigungssequenz der beiden Nockenschalter zum Durchlaufschutz weist zahlreiche Vorteile auf. Zunächst einmal sind beide Nockenschalter richtungsunabhängig, d. h. unabhängig von der Drehrichtung der Abtriebswelle des Motorantriebes, dadurch ist die Betätigung kostengünstig und ohne hohen mechanischen Aufwand zu realisieren. Zudem ist die Anordnung der beiden Nockenschalter eigensicher, d. h. bleibt einer der beiden Schalter im Fehlerfall hängen oder kleben, wird im Laufe dieser Schaltung der Motorschutzschalter betätigt. Weiterhin findet durch die gewählte Betätigungssequenz und damit die vorgesehenen Überprüfungszeiträume während der Umschaltung die Überprüfung außerhalb der Vorwählerschaltung am Stufenschalter statt.

Ein besonderes Problem bei einem Motorantrieb mit einem Durchlaufschutz, auch beim erfindungsgemäßen Motorantrieb, stellen sogen. Durchlaufstellungen im Motorantrieb dar, die, bedingt durch die jeweilige Bauart des zu betätigenden Stufenschalters o. dgl., ohne zusätzlichen Impuls einfach automatisch überfahren werden. Dies wird über eine in den Motorantrieb eingebaute Stellungsmeldeeinrichtung erreicht. Eine solche Stellungsmeldeeinrichtung ist z. B. aus der WO 98/53276 bekannt. Sie besteht aus einer Stellungsmeldeplatine, einem Stellungsmeldemodul und einem Verbindungskabel. Mit dem Stellungsmeldemodul wird ein Wechsler simuliert, der in einer Durchlaufstellung, d. h. dem automatischen Überfahren einer Position, seine Schaltposition ändert. Über diesen Wechsler wird Spannung an die Spule des jeweiligen Motorschütz gelegt, damit dieses über das Ende der Stellung hinaus angezogen bleibt. Hierzu ist es notwendig, für diesen Zeitraum eine bekannte Durchlaufschutzeinrichtung zu deaktivieren, da sie dieses gewollte Schaltverhalten sonst als Fehler erkennt. Bei dieser technischen Lösung zur Realisierung von Durchlaufstellungen ergeben sich verschiedene Nachteile. Zunächst einmal ist die notwendige Stellungsmeldeeinrichtung aufwändig und teuer, zudem werden interne Fehler in der Stellungsmeldeeinrichtung nicht erkannt. Ebenso gravierend ist jedoch, dass, wie erläutert, die Durchlaufschutzeinrichtung - d. h. die Sicherheitseinrichtungl - zumindest kurzzeitig deaktiviert werden muss. In besonders vorteilhafter Weiterbildung der Erfindung ist daher im Stellungsmeldegetriebe ein zusätzlicher Nockenschalter als Öffner vorgesehen, der über den kompletten Stellungsbereich betätigt werden kann. In den jeweiligen Durchlaufstellungen sind Auslöser vorgesehen. Dabei lässt der zusätzliche Nockenschalter kurz vor Ende der Schaltung das Schrittschaltschütz abfallen. Zu diesem Zeitpunkt sind alle Überprüfungen der Durchlaufschutzeinrichtung bereits abgeschlossen. In der Folge wird die elektrische Selbsthaltung der Motorschütze reaktiviert und der Motorantrieb macht eine weitere Schaltung; eine separate Stellungsmeldeeinrichtung ist ebenso wenig erforderlich wie ein Deaktivieren der Durchlaufschutzeinrichtung.

Die Erfindung soll nachfolgend an Hand von Zeichnungen beispielhaft noch näher erläutert werden.
Es zeigen:
- Fig. 1: ein Schaltdiagramm der beiden Nockenschalter für die Durchlaufschutzeinrichtung nach dem Stand der Technik
- Fig. 2: ein Schaltdiagramm der beiden Nockenschalter bei einem ersten erfindungsgemäßen Motorantrieb
- Fig. 3: einen Ausschnitt aus der Steuerschaltung dieses Motorantriebes
- Fig. 4: die vollständige Durchlaufschutzeinrichtung innerhalb der Steuerschaltung dieses Motorantriebes
- Fig. 5: eine Steuerschaltung bei einem zweiten erfindungsgemäßen Motorantrieb.

Zunächst soll noch einmal kurz zum Vergleich an Hand von Figur 1 der Stand der Technik beschrieben werden, so wie er sich aus der WO 98/38661 ergibt. Bei dieser Durchlaufschutzeinrichtung prüft einer der beiden Nockenschalter S1 zu Beginn der Schaltung zwischen Schaltschritteinheit 2 und 3 ab, ob einer der Motorschütze K1, K2 aktiviert ist und der Schrittschaltschütz K20 nicht betätigt ist. Der zweite Nockenschalter S2 prüft etwa in der Mitte der Schaltung im 17. Schaltschritt ab, ob das Schrittschaltschütz K20 jetzt betätigt ist; ist dies nicht der Fall, wird die Auslösespule des Motorschutzschalters betätigt. Es liegt auf der Hand, dass zumindestens beim Nockenschalter S1 zur Überprüfung der Schaltzustände am Anfang der Schaltung ein nur aufwändig zu realisierendes richtungsabhängiges Schaltverhalten notwendig ist, worauf weiter oben bereits hingewiesen wurde.

Nachfolgend soll an Hand der Figur 2 die Betätigungssequenz der beiden Nockenschalter bei einem ersten erfindungsgemäßen Motorantrieb erläutert werden. Vorausgeschickt wird, dass auch hier wie beim Stand der Technik eine vollständige Umschaltung aus 33 Schaltschritten besteht. Der Nockenschalter S1 wird in Drehrichtung "rechts" oder "+" auf eine Betätigung in den Schaltschritteinheiten 3...29, der Nockenschalter S2 in derselben Drehrichtung auf eine Betätigung in den Schaltschritteinheiten 4...30 eingestellt. In Drehrichtung "links" bzw. "-" ergibt sich ein entgegengesetztes Verhalten für S1 (Schaltschritteinheiten 4...30) sowie analog für S2 (Schaltschritteinheiten 3...29). Beide Nockenschalter sind damit richtungsunabhängig und benötigen keine aufwändige Mechanik zu ihrer Betätigung. Die beiden Schaltpunkte bzw. Zeitbereiche zwischen den Schaltschritteinheiten 3...4 und 29...30, in denen die beiden Nockenschalter S1 und S2 nicht überlappend betätigt sind, können durch eine entsprechende Schaltung ausgewertet und erfindungsgemäß als Überbrückungszeitpunkte für die Durchlaufschutzeinrichtung verwendet werden.

Die hier an Hand konkret ausgewählter Schaltschritte dargestellte Betätigungssequenz der beiden Nockenschalter S1 und S2 kann auch auf allgemeine Weise dargestellt werden, da die Erfindung nicht auf die beispielhaft ausgewählten Werte begrenzt ist. Geht man aus von einer Umschaltung mit n Schaltschritten so erfolgt die Betätigung von S1 während der Schaltschritte a...b, die von S2 während der Schaltschritte (a + 1)...(b + 1) mit dem Symmetriekriterium a = n -(b + 1). Dabei ist wiederum vorausgesetzt, dass der Zeitraum, in dem jeweils nur ein Nockenschalter betätigt ist, gerade einen Schaltschritt beträgt. Bezeichnet man diesen Zeitraum ganz allgemein mit x für eine beliebige Zahl von Schaltschritten, so ergibt sich noch allgemeiner für die Betätigung von S1 der Zeitraum der Schaltschritte a...b und für S2 dann (a + x)...(b + x) mit dem allgemeinen Symmetriekriterium a = n -(b + x).

Aus Figur 3 ist in Verbindung mit der gerade erläuterten Figur 2 ersichtlich, dass die Nockenschalter S1, S2 abhängig von der Drehrichtung jeweils von 3...29 Schaltschritteinheiten und von 4...30 Schaltschritteinheiten betätigt werden; sie sind so verschaltet, dass sich abhängig von der Drehrichtung an den beiden Zwischenklemmen 12, 13 ein Impuls von 3...4 und von 29...30 Schaltschritteinheiten ergibt.

Aus Figur 4, in der der vollständige Schaltungsteil der Durchlaufschutzeinrichtung gezeigt ist, ist zu sehen, dass über die Reihenschaltung K1:61-62 und K20:62-61 bzw. K2:61-62 und K20:62-61 zu Beginn der Schaltung in den Schaltschritteinheiten 3...4 überprüft wird, ob der Motorschütz K1/K2 für die jeweilige Richtung aktiv ist.

Ober die Reihenschaltung K1:83-84 und K20:84-83 bzw. K2:83-84 und K20:84-83 wird zu Beginn der Schaltung in den Schaltschritteinheiten 3...4 sichergestellt, dass das Schrittschaltschütz nicht noch von der letzten Schaltung betätigt ist.

Über die Reihenschaltung K2:61-62 und K20:62-61 bzw. K1:61-62 und K20:62-61 wird am Ende der Schaltung während der Schaltschritteinheiten 29...30 überprüft, ob das Schrittschaltschütz jetzt betätigt ist.

Es ist zu sehen, dass beide Nockenschalter richtungsunabhängig betätigt werden. Femer lässt sich erkennen, dass beide Schalter eigensicher sind, d. h. bleibt einer der beiden Nockenschalter S1 oder S2 hängen oder kleben, wird im Laufe der Schaltung der Motorschutzschalter betätigt. Dadurch, dass die beiden Überwachungszeiträume an den Anfang sowie das Ende der gesamten Umschaltung gelegt sind, wird sichergestellt, dass die Überprüfung der Schaltzustände außerhalb der Betätigung eines etwa am Stufenschalter angeschlossenen Vorwählers erfolgt.

In Figur 5 ist ein zweiter erfindungsgemäßer Motorantrieb gezeigt, der einen zusätzlichen Nockenschalter S37, der als Öffner ausgeführt ist, enthält, der über den gesamten Stellungsbereich betätigt werden kann. In den jeweiligen Durchlaufstellungen, d. h. den Stellungen des Motorantriebes, die, wie weiter oben erläutert, überfahren werden sollen, sind Auslöser vorgesehen, die den zusätzlichen Nockenschalter S37 kurz betätigen. Dieser zusätzlicher Nockenschalter S37 lässt kurz vor Ende der Schaltung das Schrittschaltschütz K20 abfallen. Zu diesem Zeitpunkt sind alle Überprüfungen der Durchlaufschutzeinrichtung mit den Nockenkontakten S1 und S2 bereits abgeschlossen. Die elektrische Selbsthaltung der Motorschütze wird reaktiviert und der Motorantrieb macht eine weitere Schaltung. Auch dieser Nockenschalter S37 ist eigensicher, d. h. bei seinem Ausfall oder Kleben kommt es nicht zu einem unkontrolliertem Durchlaufen in die Endstellung. Bei dieser Ausführungsform der Erfindung ist keine Deaktivierung der eigentlichen Durchlaufschutzeinrichtung mit ihren Nockenschaltem S1 und S2 nötig, zudem kann die kostenintensive Stellungsmeldeeinrichtung, die nach dem Stand der Technik erforderlich ist, vollständig wegfallen.

Nachfolgend soll noch einmal detailliert an Hand der Figur 5 ein Umschaltvorgang in allen Einzelheiten erläutert werden:
3 Schaltschritteinheiten nach Beginn der Schaltung wird einer der Durchlaufschutzkontakte S1 bzw. S2 betätigt. Ober die Zwischenklemme X20:14 wird Spannung an die Spule von K37 gelegt. Der Kontakt K37:21-24 im parallelen Selbsthaltekreis des Schrittschaltschützes für den Durchlauf schließt.

In einer Durchlaufstellung wird nach 25...27 Schaltschritteinheiten der Durchlaufkontakt S37:C-NC, der eigentliche Selbsthaltekreis, geöffnet. Das Schrittschaltschütz hält sich nur noch über K37:21-24 und K20:53-54.

Nach 30 Schaltschritteinheiten fallen die Durchlaufschutzkontakte S1 bzw. S2 zurück und das Relais für den automatischen Stellungsdurchlauf K37 fällt ab. Der Kontakt K37:21-24 öffnet und unterbricht die Selbsthaltung des Schrittschaltschützes K20. Die Kontakte K20:21-22 bzw. K20:31-32 fallen zurück und aktivieren wieder die elektrische Selbsthaltung der Motorschütze K1:73-74, K2:73-74. Somit ist die Schaltung nicht mit dem Rückfall der mechanischen Selbsthaltekontakte für die jeweilige Richtung S12, S14 beendet, es wird vielmehr eine weitere Schaltung eingeleitet.

6...8 Schaltschritteinheiten nach Beginn der nächsten Schaltung fällt der Durchlaufkontakt S37:C-NC zurück. K20:A1-A2 wird aktiviert und die Schaltung wird normal beendet.

## Patentansprüche

1. Motorantrieb für Stufenschalter, Umsteller oder Tauchkernspulen
mit einem Lastgetriebe, das einen elektrischen Antriebsmotor aufweist und direkt auf den Stufenschalter o. dgl. wirkt,
mit einem Steuergetriebe, das eine Nockenscheibe aufweist, welche Steuernocken aufweist, die wiederum mechanische Nockenschalter betätigen und die sich bei jeder Schaltung, die jeweils aus n Schaltschritten besteht, um 360 Grad dreht,
mit einem Motorstromkreis, mittels dessen die Klemmen des Antriebsmotors über ein Motorschütz drehrichtungsabhängig mit der Stromzuleitung verbindbar sind und in den auch ein Motorschutzschalter geschaltet ist,
mit einem Steuerstromkreis, der ein Schrittschaltrelais enthält, das mittels der Nockenschalter betätigbar ist, derart, dass der Motorantrieb nach dem Prinzip der Schrittschaltung arbeitet, wobei die eingeleitete Schaltung selbsttätig und zwangsläufig zu Ende geführt wird,
mit einer Durchlaufschutzeinrichtung mit zwei zusätzlichen Steuemocken auf der Nockenscheibe, durch die zwei zusätzliche Nockenschalter betätigbar sind,
**dadurch gekennzeichnet,**
**dass** die beiden zusätzlichen Nockenschalter (S1, S2) als Wechsler ausgebildet sind,
**dass** die Betätigung der beiden zusätzlichen Nockenschalter (S1, S2) in der einen Drehrichtung des Antriebsmotors derart erfolgt, dass der erste Nockenschalter (S1) während der Schaltschritte a...b, der zweite Nockenschalter (S2) während der Schaltschritte (a + x)...(b + x) geschlossen ist,
**dass** die Betätigung der beiden zusätzlichen Nockenschalter (S1, S2) in der anderen Drehrichtung des Antriebsmotors derart erfolgt, dass der erste Nockenschalter (S1) während der Schaltschritte (a + x)...(b + x), der zweite Nockenschalter (S2) während der Schaltschritte a...b geschlossen ist, wobei jeweils a, b und x natürliche Zahlen sind und a < b sowie x < a gilt,
und **dass** erster und zweiter Nockenschalter (S1, S2) derart in den Steuerstromkreis geschaltet sind, dass, wenn in einem der beiden Zeitpunkte jeder Umschaltung, in denen sich nur einer der beiden Nockenschalter (S1 oder S2) im geschlossenen Zustand befindet, sich Motorschütz (K1, K2) und Schrittschaltrelais (K20) nicht im jeweils für den normalen Betrieb vorgesehenen Zustand befinden, der Motorschutzschalter (Q1) ausgelöst wird und damit der Motorantrieb stillsetzbar ist.

2. Motorantrieb nach Patentanspruch 1,
**dadurch gekennzeichnet,**
**dass** x = 1 gewählt ist, derart, dass die Betätigung der beiden Nockenschalter (S1, S2) in der einen Drehrichtung des Antriebsmotors derart erfolgt, dass der erste Nockenschalter (S1) während der Schaltschritte a...b, der zweite Nockenschalter (S2) während der Schaltschritte (a + 1)...(b + 1) geschlossen ist,
**dass** die Betätigung der beiden Nockenschalter (S1, S2) in der anderen Drehrichtung des Antriebsmotors derart erfolgt, dass der erste Nockenschalter (S1) während der Schaltschritte (a + 1)...(b + 1), der zweite Nockenschalter (S2) während der Schaltschritte a...b geschlossen ist.

3. Motorantrieb nach Patentanspruch 1 oder 2,
**dadurch gekennzeichnet,**
**dass** ein weiterer zusätzlicher, als Öffner ausgebildeter, Nockenschalter (S37) vorgesehen ist,
**dass** mit den vorgesehenen Durchlaufstellungen des Motorantriebes korrespondierende, den weiteren Nockenschalter (S37) kurzzeitig betätigende Auslöser vorgesehen sind,
und **dass** der weitere Nockenschalter (S37) derart in den Steuerstromkreis geschaltet ist, dass bei seiner Betätigung kurz vor Ende der jeweiligen Schaltung das Schrittschaltschütz (K20) abfällt und damit der Motorantrieb eine weitere Schaltung in der entsprechenden Drehrichtung vollführt.

## Claims

1. Motor drive for tap changers, changeover devices or plunger coils, with a load gear which comprises an electric drive motor and acts directly on the tap changer or the like, with a control gear, which comprises a cam disc having control cams, which in turn actuate mechanical cam switches and which rotate through 360 degrees on each switching consisting of n switching steps, with a motor control circuit, by means of which the terminals of the drive motor are connectible by way of a motor contactor to the current feed line in dependence on rotational direction and in which also a protective motor switch is connected, with a current control circuit containing a stepping relay, which is actuable by means of the cam switches in such a manner that the motor drive operates according to the principle of step switching, wherein the initiated switching is automatically and constrainedly led to the end, with a run-through protection device with two additional control cams on the cam disc, by which the two additional cam switches are actuable, **characterised in that** the two additional cam switches (S1, S2) are constructed as changeover contacts that the actuation of the two additional cam switches (S1, S2) takes place in one rotational direction of the drive motor in such a manner that the first cam switch (S1) is closed during the switching steps a ... b and the second cam switch (S2) is closed during the switching steps (a + x) ... (b + x), that the actuation of the two additional cam switches (S1, S2) in the other rotational direction of the drive motor takes place in such a manner that the first cam switch (S1) is closed during the switching steps (a + x) ... (b + x) and the second cam switch (S2) is closed during the switching steps a ... b, wherein each of a, b and x are natural numbers and a is smaller than b as well as x is smaller than a, and that first and second cam switches (S1, S2) are connected into the current control circuit in such a manner that the protective motor switch Q1 is triggered and thus the motor drive can be shut down if at one of the two instants of each switching over in which only one of the two cam switches (S1 or S2) is disposed in the closed state the motor contactor (K1, K2) and stepping relay (K20) are not disposed in the state intended for normal operation.

2. Motor drive according to claim 1, **characterised in that** x is selected to be equal to 1 such that the actuation of the two cam switches (S1, S2) in the one rotational direction of the drive motor takes place in such a manner that the first cam switch (S1) is closed during the switching steps a ... b and the second cam switch (S2) is closed during the switching steps (a + 1) ... (b + 1) and that the actuation of the two cam switches (S1, S2) in the other rotational direction of the drive motor takes place in such a manner that the first cam switch (S1) is closed during the switching steps (a + 1) ... (b + 1) and the second cam switch (S2) is closed during the switching steps a ... b.

3. Motor drive according to claim 1 or 2, **characterised in that** a further additional cam switch (S37) constructed as a break contact is provided, that triggers corresponding with the provided run-through settings of the motor drive and briefly actuating the further cam switch (S37) are provided and that the further cam switch (S37) is connected into the current control circuit in such a manner that on actuation thereof shortly before the end of the respective switching the stepping relay (K20) drops out and thus the motor drive executes a further switching in the corresponding rotational direction.

## Revendications

1. Entraînement motorisé pour commutateurs à gradins, ajusteurs de tension ou bobines à noyau plongeur, comprenant
un engrenage de charge présentant un moteur d'entraînement électrique et agissant directement sur le commutateur à gradins ou similaire,
un engrenage de commande présentant un disque à cames qui présente des cames de commande qui à leur tour actionnent des commutateurs à cames mécaniques, et qui décrit une rotation de 360 degrés à chaque commutation comprenant respectivement n étapes de commutation,
un circuit de moteur au moyen duquel les bornes du moteur d'entraînement peuvent être reliées par un contacteur de moteur en fonction du sens de rotation à la conduite d'amenée de courant, et dans lequel est également monté un disjoncteur-protecteur,
un circuit de commande qui comprend un relais progressif actionnable au moyen des commutateurs à cames de telle sorte que l'entraînement motorisé travaille selon le principe pas à pas, dans lequel la commutation engagée se poursuit automatiquement et obligatoirement jusqu'à la fin,
un dispositif de protection de passage avec deux cames de commande supplémentaires sur le disque à cames permettant d'actionner deux commutateurs à cames supplémentaires,
**caractérisé en ce que**
les deux commutateurs à cames (S1, S2) supplémentaires présentent la forme d'inverseurs,
l'actionnement des deux commutateurs à cames (S1, S2) supplémentaires dans un sens de rotation du moteur d'entraînement s'effectue de telle sorte que le premier commutateur à cames (S1) est fermé pendant les étapes de commutation a...b et le deuxième commutateur à cames (S2) pendant les étapes de commutation (a + x) ... (b + x),
l'actionnement des deux commutateurs à cames (S1, S2) supplémentaires dans l'autre sens de rotation du moteur d'entraînement s'effectue de telle sorte que le premier commutateur à cames (S1) est fermé pendant les étapes de commutation (a + x) ... (b + x) et le deuxième commutateur à cames (S2) pendant les étapes de commutation a...b, a, b et x étant respectivement des ensembles d'entiers naturels et a étant < b ainsi que x étant < a,
et le premier et le deuxième commutateur à cames (S1, S2) sont montés dans le circuit de commande de telle sorte que le disjoncteur-protecteur (Q1) est déclenché et l'entraînement motorisé peut ainsi être coupé lorsqu'à l'un des deux moments de chaque commutation, dans lesquels seul un des deux commutateurs à cames (S1 ou S2) se trouve à l'état fermé, le contacteur de moteur (K1, K2) et le relais progressif (K20) ne se trouvent respectivement pas à l'état prévu pour le fonctionnement normal.

2. Entraînement motorisé selon la revendication 1,
**caractérisé en ce que**
x = 1 est choisi de telle sorte que
l'actionnement des deux commutateurs à cames (S1, s2) dans un sens de rotation du moteur d'entraînement s'effectue pour que le premier commutateur à cames (S1) soit fermé pendant les étapes de commutation a...b et le deuxième commutateur à cames (S2) pendant les étapes de commutation (a + 1) ... (b + 1), et
l'actionnement des deux commutateurs à cames (S1, S2) dans l'autre sens de rotation du moteur d'entraînement s'effectue de sorte que le premier commutateur à cames (S1) soit fermé pendant les étapes de commutation (a + 1) ... (b + 1) et le deuxième commutateur à cames (S2) pendant les étapes de commutation a...b.

3. Entraînement motorisé selon la revendication 1 ou 2,
**caractérisé en ce qu'**
un autre commutateur à cames (S37) supplémentaire en forme de contact de rupture est prévu,
des déclencheurs actionnant temporairement l'autre commutateur à cames (S37) correspondent au positions de passage prévus de l'entraînement motorisé,
et l'autre commutateur à cames (S37) est monté dans le circuit de commande de telle sorte que lors de son actionnement, juste avant la fin de la commutation respective, le contacteur progressif (K20) retombe et l'entraînement motorisé exécute ainsi une autre commutation dans le sens de rotation correspondant.
